# EUROPÄISCHE PATENTSCHRIFT

(11) **EP 2 394 275 B1**
(45) Veröffentlichungstag und Bekanntmachung des Hinweises auf die Patenterteilung: **16.10.2019**
(21) Anmeldenummer: 10701703.0
(22) Anmeldetag: 02.02.2010
(51) Int. Cl.: H01C 7/10, H01C 7/12, H01C 7/18

(54) **ELEKTRISCHES VIELSCHICHTBAUELEMENT**
ELECTRICAL MULTILAYERED COMPONENT
COMPOSANT ÉLECTRIQUE MULTICOUCHE

(30) Priorität: 03.02.2009 DE 102009007316
(43) Veröffentlichungstag der Anmeldung: 14.12.2011
(73) Patentinhaber: TDK Electronics AG, 81671 München (DE)
(72) Erfinder: FEICHTINGER, Thomas, A-8010 Graz (AT); KRENN, Georg, A-8020 Graz (AT); PÜRSTINGER, Thomas, A-8452 Grossklein (AT)
(74) Vertreter: Epping - Hermann - Fischer
(86) Internationale Anmeldenummer: PCT/EP2010/051247
(87) Internationale Veröffentlichungsnummer: WO 2010/089294

(56) Entgegenhaltungen:
- WO-A1-2007/076849
- DE-A1-102004 010 001
- DE-A1-102007 012 049
- JP-A- 11 265 808

## Beschreibung

Aus der Druckschrift DE 10 2004 058 410 A1 ist ein elektrisches Vielschichtbauelement mit ESD-Schutzelement bekannt. In DE 10 2004 010001 A1 ist ein elektrisches Bauelement beschrieben, das einen Stapel aus keramischen Schichten, die einen Grundkörper bilden, und dazwischen angeordnete Elektrodenschichten, die einen Kondensator bilden, aufweist. Ein Phasenschieber ist auf einer keramischen Schicht aufgebracht. Die Elektrodenschichten sind mittels im Innern des Grundkörpers verlaufenden Durchkontaktierungen mit Kontaktflächen elektrisch leitend verbunden.

Die Erfindung ist durch die Merkmale des Anspruchs 1 definiert.

Aufgabe der vorliegenden Erfindung ist es, ein elektrisches Vielschichtbauelement anzugeben, das ein ESD-Schutzbauelement mit einer niedrigen Durchbruchspannung und einer niedrigen ESD-Klemmspannung umfasst.

Diese Aufgabe wird durch ein elektrisches Vielschichtbauelement nach Anspruch 1 gelöst. Vorteilhafte Ausgestaltungen des elektrischen Vielschichtbauelements sind Gegenstand der abhängigen Ansprüche.

Es wird ein elektrisches Vielschichtbauelement angegeben, das einen Grundkörper mit wenigstens zwei Außenelektroden aufweist. Das elektrische Vielschichtbauelement weist wenigstens eine erste und wenigstens eine zweite Innenelektrode auf, die elektrisch leitend mit je einer Außenelektrode verbunden sind. Die Innenelektrode ist direkt oder über Durchkontaktierungen im Vielschichtbauelement mit der Außenelektrode verbunden.

Das elektrische Vielschichtbauelement weist wenigstens eine keramische Varistorschicht auf. Die keramische Varistorschicht umfasst wenigstens die erste Innenelektrode. Die erste Innenelektrode ist vorzugsweise größtenteils von der keramischen Varistorschicht umschlossen, wobei die erste Innenelektrode wenigstens im Bereich des Kontakts zu deren Außenelektrode frei kontaktierbar ist. In einer weiteren Ausführungsform ist die erste Innenelektrode direkt auf der Varistorschicht aufgebracht.

Das elektrische Vielschichtbauelement umfasst wenigstens eine dielektrische Schicht. Die dielektrische Schicht ist wenigstens zwischen einer Varistorschicht und wenigstens einer weiteren Schicht angeordnet.

Vorzugsweise umfasst die weitere Schicht die zweite Innenelektrode. In einer Ausführungsform ist die zweite Innenelektrode von der weiteren Schicht größtenteils umschlossen, wobei die zweite Innenelektrode wenigstens im Bereich des Kontakts zu deren Außenelektrode frei kontaktierbar ist. In einer weiteren Ausführungsform ist die zweite Innenelektrode vorzugsweise direkt auf der weiteren Schicht aufgebracht.

Die dielektrische Schicht weist wenigstens eine Öffnung auf. Die Öffnung kann als Durchbruch, als Aussparung beziehungsweise als eine Kavität ausgebildet sein. Die Öffnung in der dielektrischen Schicht ist mit einem halbleitenden Material oder einem Metall gefüllt. Vorzugsweise ist die Öffnung vollständig gefüllt. In einer weiteren Ausführungsform sind jedoch auch einzelne oder mehrere geschlossene oder offene Kavitäten in der Füllung der Öffnung vorhanden.

In einer Ausführungsform umfasst das halbleitende Material, mit dem eine oder mehrere Öffnungen in der dielektrischen Schicht gefüllt sind, eine Varistorkeramik. Die Varistorkeramik, mit der die Öffnung in der dielektrischen Schicht gefüllt ist, ist vorzugsweise identisch mit der Varistorkeramik der weiteren Varistorschicht.

In einer weiteren Ausführungsform ist die Varistorkeramik in der Öffnung der dielektrischen Schicht unterschiedlich zu der Keramik der Varistorschicht.

In einer weiteren Ausführungsform umfasst das halbleitende Material ein Widerstandsmaterial.

In einer Ausführungsform umfasst das Metall, mit dem eine oder mehrere Öffnungen einer dielektrischen Schicht gefüllt sind, ein Metall, das vorzugsweise Silber, Palladium, Platin, Silberpalladium oder weitere geeignete Metalle umfasst.

In einer Ausführungsform können Öffnungen in der dielektrischen Schicht mit unterschiedlichen Materialien gefüllt sein. Vorzugsweise sind alle Öffnungen einer dielektrischen Schicht mit dem gleichen Material gefüllt.

In einer Ausführungsform umfasst der Grundkörper des elektrischen Vielschichtbauelements Deckpakete, die den Grundkörper des Vielschichtbauelements in Dickenrichtung nach oben und unten abschließen. Die Deckpakete umfassen jeweils wenigstens eine dielektrische Schicht.

In einer Ausführungsform können die Deckpakete des elektrischen Vielschichtbauelements und die dielektrischen Schichten, die wenigstens eine Öffnung aufweisen, das gleiche Material umfassen. In einer weiteren Ausführungsform ist es auch möglich, dass die Deckpakete und die dielektrische Schicht unterschiedliche Materialien umfassen.

Vorzugsweise wird für die dielektrische Schicht ein Zirkoniumoxid (ZrO₂) beziehungsweise ein Zirkoniumoxid-Glas-Komposit, ein Aluminiumoxid (AlOₓ) beziehungsweise ein Aluminiumoxid-Glas-Komposit, ein Manganoxid (MnO) beziehungsweise ein Manganoxid-Glas verwendet. Die dielektrischen Schichten können jedoch auch weitere geeignete Materialien umfassen.

In einer Ausführungsform weist das elektrische Vielschichtbauelement einzelne oder mehrere Durchkontaktierungen, so genannte Vias auf, mit denen einzelne oder alle Innenelektroden des elektrischen Vielschichtbauelements mit den Außenkontakten verbunden sind.

In einer Ausführungsform sind die Außenkontakte des elektrischen Vielschichtbauelements als Array (Reihen- oder Matrixanordnung) ausgebildet. Hierbei sind besonders Land-Grid-Array (LGA) oder Ball-Grid-Array (BGA) geeignet.

Bei der Kontaktierung des elektrischen Vielschichtbauelements über Arrays (LGA, BGA) sind die Innenelektroden des elektrischen Vielschichtbauelements vorzugsweise über Durchkontaktierungen mit den Außenkontakten verbunden.

In einer Ausführungsform des elektrischen Vielschichtbauelements ist die dielektrische Schicht, die wenigstens eine Öffnung umfasst, derart ausgebildet, dass sie zusammen mit wenigstens zwei benachbarten Varistorschichten und zwei überlappenden Innenelektroden eine ESD-Entladungsstrecke bildet.

In einer weiteren Ausführungsform ist die Öffnung in der dielektrischen Schicht mit einem halbleitenden Material oder einem Metall, insbesondere durch ein Verfahren einer Bedruckung der dielektrischen Schicht, derart gefüllt, dass ein an sich bekanntes so genanntes Catch-Pad gebildet ist.

Darauf kann eine Durchkontaktierung (Via) angeordnet sein, womit über der dielektrischen Schicht eine freistehende Elektrodenstruktur gebildet wird.

In einer bevorzugten Ausführungsform weist das elektrische Vielschichtbauelement die Funktion eines Varistors mit integriertem ESD-Schutzbauelement auf.

Der Varistor weist vorzugsweise eine Kapazität von weniger als 1 pF auf.

Das ESD-Schutzbauelement des elektrischen Vielschichtbauelements ist vorzugsweise derart ausgebildet, dass es bei 1 mA Strom eine ESD-Durchbruchspannung von weniger als 20 V aufweist.

Bei einem ESD-Puls mit einer Spannung von 8 kV, der an dem elektrischen Vielschichtbauelement angelegt wird, weist das ESD-Schutzbauelement des elektrischen Vielschichtbauelements vorzugsweise eine ESD-Klemmspannung von weniger als 500 V auf.

Ein wie zuvor beschriebenes elektrisches Vielschichtbauelement weist speziell durch die Anordnung der seriell zu der Varistorkapazität geschalteten kleinen Kapazität der dielektrischen Schicht eine Reduktion der Gesamtkapazität des Bauteils auf. Die Klemmspannung des elektrischen Vielschichtbauelements ist durch die dielektrische Schicht gegenüber herkömmlichen Vielschichtbauelementen nur gering erhöht.

Die angegebene Klemmspannung des ESD-Schutzbauelements ist im Wesentlichen vom Abstand der Innenelektrodenschichten abhängig.

Durch ein wie zuvor beschriebenes Design des elektrischen Vielschichtbauelements wird bei einer sehr kleinen Kapazität somit eine geringe Klemmspannung erreicht.

Durch die zusätzliche Dielektrikumsschicht zwischen der Varistorschicht wird die Gesamtkapazität des elektrischen Vielschichtbauelements deutlich reduziert, wodurch die Stromtragfähigkeit und Pulsfestigkeit des Bauelements weiter erhöht ist.

Die oben beschriebenen Gegenstände werden anhand der folgenden Figuren und Ausführungsbeispiele näher erläutert. Die nachfolgend beschriebenen Zeichnungen sind nicht als maßstabsgetreu aufzufassen. Vielmehr können die Darstellungen im Einzelnen vergrößert, verkleinert oder auch verzerrt dargestellt sein. Elemente, die einander gleichen oder die die gleiche Funktion übernehmen, sind mit den gleichen Bezugszeichen bezeichnet.

Es zeigen:
- Figur 1: einen schematischen Aufbau eines ersten Ausführungsbeispiels des elektrischen Vielschichtbauelements,
- Figur 2: eine weitere Ausführungsform des elektrischen Vielschichtbauelements,
- Figur 3: eine weitere Ausführungsform des elektrischen Vielschichtbauelements, wobei die Außenkontakte als Ball-Grid-Array ausgeführt sind,
- Figur 4: eine weitere Ausführungsform des elektrischen Vielschichtbauelements, wobei die Außenkontakte als Land-Grid-Arrays ausgeführt sind,
- Figur 5: eine weitere Ausführungsform des elektrischen Vielschichtbauelements, wobei die dielektrische Schicht zwei Öffnungen aufweist,
- Figur 6: eine weitere Ausführungsform des elektrischen Vielschichtbauelements, das mehrere parallel geschaltete ESD-Bereiche in einem Vielschichtbauelement zeigt,
- Figur 7: eine weitere Ausführungsform des elektrischen Vielschichtbauelements, bei dem zwischen zwei Elektroden mehrere dielektrische Schichten mit Durchbrüchen angeordnet sind.
- Figur 8: eine weitere Ausführungsform des elektrischen Vielschichtbauelements, bei der auf der von der Varistorschicht abgewandten Seite der dielektrischen Schicht ein Catch-Pad auf der Füllung der Öffnung vorhanden ist.
- Figur 9: eine weitere Ausführungsform des elektrischen Vielschichtbauelements, bei der auf der der Varistorschicht zugewandten Seite der dielektrischen Schicht ein Catch-Pad auf der Füllung der Öffnung vorhanden ist.

In Figur 1 ist eine erste Ausführungsform eines elektrischen Vielschichtbauelements gezeigt, das einen Grundkörper 1 umfasst. An den Seitenflächen des Grundkörpers 1 sind Außenelektroden 2, 2' angeordnet, die mit den im Inneren des Grundkörpers 1 liegenden Innenelektroden 3, 4 leitend verbunden sind. Der Grundkörper 1 weist eine Varistorschicht 5 auf, die eine erste Innenelektrode 3 umfasst. Die erste Innenelektrode 3 ist größtenteils von der Varistorschicht 5 umschlossen. Das elektrische Vielschichtbauelement weist eine weitere Schicht 7 auf, die in der dargestellten Ausführungsform als eine weitere Varistorschicht ausgeführt ist. Die weitere Schicht 7 umfasst eine zweite Innenelektrode 4, die von der weiteren Schicht 7 größtenteils umschlossen ist.

Zwischen der Varistorschicht 5 und der weiteren Schicht 7 ist eine dielektrische Schicht 6 angeordnet, die eine Öffnung 8 aufweist. Die Öffnung 8 ist mit einem halbleitenden Material oder einem Metall gefüllt. Der Grundkörper 1 des elektrischen Vielschichtbauelements ist in Dickenrichtung von Deckpaketen 9, 9' abgeschlossen, wobei die Deckpakete 9, 9' vorzugsweise jeweils wenigstens eine dielektrische Schicht umfassen.

Figur 2 zeigt eine weitere Ausführungsform des elektrischen Vielschichtbauelements. Der Aufbau des elektrischen Vielschichtbauelements ist nahezu identisch zu dem Aufbau in der Figur 1, wobei die erste Innenelektrode 3 auf einer Oberfläche der Varistorschicht 5 aufgebracht ist und die zweite Innenelektrode 4 auf einer Oberfläche der weiteren Schicht 7 aufgebracht ist. Die erste Innenelektrode ist zwischen der Varistorschicht 5 und dem Deckpaket 9 angeordnet. Die zweite Innenelektrode 4 ist zwischen der weiteren Schicht 7 und dem weiteren zweiten Deckpaket 9' angeordnet.

Figur 3 zeigt eine weitere Ausführungsform des elektrischen Vielschichtbauelements. Das elektrische Vielschichtbauelement weist einen Grundkörper 1 auf, in dem eine Varistorschicht 5 angeordnet ist, auf der eine erste Innenelektrode 3 angeordnet ist. In Dickenrichtung sind die erste Innenelektrode 3 und die Varistorschicht 5 von einem ersten Deckpaket 9 nach oben hin abgeschlossen. Unterhalb der Varistorschicht 5 ist eine dielektrische Schicht 6 angeordnet, die Öffnungen 8 aufweist. Die Öffnungen 8 sind mit einem halbleitenden Material oder Metall gefüllt. Auf der Unterseite der dielektrischen Schicht 6 sind zweite Innenelektroden 4 angeordnet. Die erste Innenelektrode 3 und die zweiten Innenelektroden 4 sind über Vias 10 mit Außenkontakten 2 verbunden. Die Vias 10 können zum Beispiel wie in der Figur 3 dargestellt zylindrisch sein oder auch kegelstumpfförmig, wobei die Vias 10 sich zum Beispiel in Richtung zu den Außenkontakten 2 oder in Richtung zu den Innenelektroden 3, 4 hin verjüngen können. Die Außenkontakte sind in der dargestellten Ausführungsform als Ball-Grid-Arrays ausgeführt. Der Grundkörper 1 des elektrischen Vielschichtbauelements ist in Dickenrichtung nach unten von einem zweiten Deckpaket 9' abgeschlossen.

In Figur 4 ist eine weitere Ausführungsform des elektrischen Vielschichtbauelements dargestellt, die der Ausführungsform in Figur 3 ähnelt, wobei die dielektrische Schicht 6 die zwei Öffnungen 8 aufweist. Die dielektrische Schicht 6 ist in Dickenrichtung zwischen zwei Schichten 5, 7 angeordnet. In der dargestellten Ausführungsform sind die beiden Schichten 5, 7 als Varistorkeramik ausgeführt. Die Außenkontakte 2, 2' des elektrischen Vielschichtbauelements sind in der dargestellten Ausführungsform als Land-Grid-Arrays ausgeführt. Die Vias können zum Beispiel wie in der Figur 4 dargestellt zylindrisch sein oder auch kegelstumpfförmig, wobei die Vias sich zum Beispiel in Richtung zu den Außenkontakten 2, 2' oder in Richtung zu den Innenelektroden 3, 4 hin verjüngen können.

Figur 5 zeigt eine weitere Ausführungsform des elektrischen Vielschichtbauelements, die der Ausführungsform in Figur 1 ähnelt. Die dielektrische Schicht 6 in der Figur 5 weist zwei Öffnungen 8 auf, die mit einem halbleitenden Material beziehungsweise mit einem Metall gefüllt sind.

Figur 6 zeigt eine weitere Ausführungsform des elektrischen Vielschichtbauelements, wobei das elektrische Vielschichtbauelement drei parallel geschaltete ESD-Schutzelemente aufweist. Die ESD-Schutzelemente sind je für sich in der Figur 2 bereits detailliert beschrieben. Jedes der ESD-Schutzelemente umfasst eine erste Varistorschicht 5 sowie eine weitere Schicht 7. Die weitere Schicht 7 ist in der dargestellten Ausführungsform als weitere Varistorschicht ausgeführt. Zwischen der Varistorschicht 5 und der weiteren Schicht 7 ist eine dielektrische Schicht 6 angeordnet, die eine Öffnung 8 aufweist. Die Öffnung 8 ist mit einem halbleitenden Material beziehungsweise mit Metall gefüllt. Die ESD-Schutzelemente weisen jeweils eine erste Innenelektrode 3 und eine zweite Innenelektrode 4 auf, wobei die Innenelektroden 3, 4 auf der Varistorschicht 5 beziehungsweise auf der weiteren Schicht 7 aufgebracht sind.

Figur 7 zeigt eine weitere Ausführungsform des elektrischen Vielschichtbauelements. Das elektrische Vielschichtbauelement weist einen Grundkörper 1 mit Deckpaketen 9, 9' auf, wobei die Deckpakete 9, 9' vorzugsweise wenigstens eine dielektrische Schicht umfassen. Zwischen den Deckpaketen 9, 9' sind eine Varistorschicht 5 und eine weitere Schicht 7 angeordnet, wobei die weitere Schicht 7 als Varistorschicht ausgeführt ist. Zwischen der Varistorschicht 5 und der weiteren Schicht 7 sind drei dielektrische Zwischenschichten 6 angeordnet, die durch Zwischenschichten aus einer Varistorkeramik voneinander in Dickenrichtung beabstandet sind. Die dielektrischen Schichten 6 weisen jeweils eine Öffnung 8 auf. Die Öffnungen 8 der dielektrischen Schichten 6 sind jeweils mit einem halbleitenden Material beziehungsweise die Öffnung 8' mit einem Metall gefüllt. Das elektrische Vielschichtbauelement weist Innenelektroden 3, 4 auf, die mit Außenkontakten 2, 2' verbunden sind. Die erste Innenelektrode 3 ist zwischen der Varistorschicht 5 und dem Deckpaket 9 angeordnet. Die zweite Innenelektrode 4 ist zwischen der weiteren Schicht 7 und dem zweiten Deckpaket 9' angeordnet.

Figur 8 zeigt ein Ausführungsbeispiel, bei dem ähnlich den Ausführungsbeispielen der Figuren 3 und 4 ein Grundkörper 1, eine Varistorschicht 5, eine erste Innenelektrode 3, ein erstes Deckpaket 9, eine dielektrische Schicht 6 mit Öffnungen 8, ein zweites Deckpaket 9', Vias 10 und Außenkontakte 2, 2' vorhanden sind. Die Öffnungen 8 sind mit einem halbleitenden Material oder Metall gefüllt, so dass Catch-Pads 11 gebildet sind, die sich auf einer Oberfläche der dielektrischen Schicht 6 seitlich zu den Öffnungen 8 ausbreiten. Die Catch-Pads 11 befinden sich bei dem Ausführungsbeispiel der Figur 8 auf der von der Varistorschicht 5 abgewandten Seite der dielektrischen Schicht 6. Die Catch-Pads 11 können zum Beispiel dadurch hergestellt werden, dass die Öffnungen durch ein Verfahren des Bedruckens mit dem halbleitenden Material oder Metall gefüllt werden, so dass ein Anteil des für die Füllungen verwendeten Materials die oberseitigen Catch-Pads 11 bildet. Die Catch-Pads 11 können wie in der Figur 8 dargestellt mit den zugehörigen Vias 10 versehen und so mit den Außenkontakten 2' elektrisch leitend verbunden werden. Die Catch-Pads 11 können hierbei als zweite Innenelektroden fungieren. Es können stattdessen zusätzlich zweite Innenelektroden in elektrisch leitender Verbindung mit den Catch-Pads 11 vorgesehen werden.

Bei dem Ausführungsbeispiel der Figur 8 sind typische Abmessungen zum Beispiel eine Dicke der dielektrischen Schicht 6 von 10 µm bis 30 µm, ein Durchmesser der Öffnungen 8 von 20 µm bis 30 µm, ein Durchmesser der Catch-Pads 11 von etwa 100 µm, eine Dicke der Catch-Pads von 3 µm bis 5 µm und eine Höhe eines Vias 10 plus Catch-Pad 11 von etwa 50 µm. Die Vias 10 können zum Beispiel zylindrisch oder konisch sein.

Figur 9 zeigt ein weiteres Ausführungsbeispiel, bei dem ähnlich dem Ausführungsbeispiel gemäß Figur 8 ein Grundkörper 1, eine Varistorschicht 5, eine erste Innenelektrode 3, ein erstes Deckpaket 9, eine dielektrische Schicht 6 mit Öffnungen 8, ein zweites Deckpaket 9', Vias 10 und Außenkontakte 2, 2' vorhanden sind. Die Öffnungen 8 sind mit einem halbleitenden Material oder Metall gefüllt, so dass Catch-Pads 11 gebildet sind, die sich auf einer Oberfläche der dielektrischen Schicht 6 seitlich zu den Öffnungen 8 ausbreiten. Die Catch-Pads 11 befinden sich bei dem Ausführungsbeispiel der Figur 9 auf der der Varistorschicht 5 zugewandten Seite der dielektrischen Schicht 6. Zweite Innenelektroden 4 sind auf der von der Varistorschicht 5 abgewandten Seite der dielektrischen Schicht 6 angeordnet und über Vias 10 mit Außenkontakten 2' elektrisch leitend verbunden. Die Abmessungen, insbesondere der Öffnungen 8 und der Catch-Pads 11, können den oben zu dem Ausführungsbeispiel der Figur 8 angegebenen Abmessungen entsprechen.

In weiteren Ausführungsformen umfasst das elektrische Vielschichtbauelement mehrere in Reihe oder parallel geschaltete ESD-Schutzeinrichtungen, die durch mindestens eine dielektrische Schicht mit einer oder mehreren Öffnungen und mindestens eine angrenzende Varistorschicht gebildet sind.

Es liegt im Rahmen der Erfindung, Merkmale der beschriebenen Ausführungsformen miteinander zu kombinieren, um weitere Ausführungsformen zu erhalten.

### Bezugszeichenliste

- 1: Grundkörper
- 2, 2': Außenelektrode
- 3: erste Innenelektrode
- 4: zweite Innenelektrode
- 5: Varistorschicht
- 6: dielektrische Schicht
- 7: weitere Schicht
- 8, 8': Öffnung
- 9, 9': Deckpaket
- 10: Vias
- 11: Catch-Pad

## Patentansprüche

1. Elektrisches Vielschichtbauelement mit
- einem Grundkörper (1) mit Außenelektroden (2, 2'),
- Innenelektroden (3, 4), die elektrisch leitend mit je einer Außenelektrode (2, 2') verbunden sind,
- einer keramischen Varistorschicht (5), die mit einer der Innenelektroden (3) versehen ist, und
- einer an die Varistorschicht (5) angrenzenden dielektrischen Schicht (6),
- wobei die Innenelektroden (3, 4) auf einander gegenüberliegenden Seiten der dielektrischen Schicht (6) angeordnet sind und
- wobei die dielektrische Schicht (6) zwischen den Innenelektroden (3, 4) wenigstens eine Öffnung (8) aufweist, die mit einem halbleitenden Material oder einem Metall gefüllt ist, so dass das in der Öffnung (8) vorhandene halbleitende Material oder das in der Öffnung (8) vorhandene Metall flächig an die Varistorschicht (5) angrenzt.

2. Elektrisches Vielschichtbauelement nach Anspruch 1, bei dem
die Öffnung (8) mit halbleitendem Material gefüllt ist, das eine Varistorkeramik oder ein Widerstandsmaterial umfasst.

3. Elektrisches Vielschichtbauelement nach Anspruch 1, bei dem
die Öffnung (8) mit Metall gefüllt ist, das Ag, Pd, Pt oder AgPd umfasst.

4. Elektrisches Vielschichtbauelement nach einem der Ansprüche 1 bis 3, bei dem
auf der von der Varistorschicht (5) abgewandten Seite der dielektrischen Schicht (6) eine weitere Schicht (7) angeordnet ist, die als keramische Varistorschicht ausgebildet und mit einer der Innenelektroden (4) versehen ist.

5. Elektrisches Vielschichtbauelement nach einem der Ansprüche 1 bis 4, bei dem
die dielektrische Schicht (6) ZrO₂, ein ZrO₂-Glas-Komposit, AlOₓ, ein AlOₓ-Glas, MgO oder ein MgO-Glas umfasst.

6. Elektrisches Vielschichtbauelement nach einem der Ansprüche 1 bis 5, bei dem
der Grundkörper (1) Deckpakete (9, 9') aufweist, die jeweils wenigstens eine weitere dielektrische Schicht umfassen.

7. Elektrisches Vielschichtbauelement nach einem der Ansprüche 1 bis 6, bei dem
die Innenelektroden (3, 4) über Vias (10) mit den Außenkontakten (2, 2') verbunden sind.

8. Elektrisches Vielschichtbauelement nach einem der Ansprüche 1 bis 7, bei dem
die Außenkontakte (2, 2') als Land-Grid-Array (LGA) oder als Ball-Grid-Array (BGA) ausgebildet sind.

9. Elektrisches Vielschichtbauelement nach einem der Ansprüche 1 bis 8, bei dem
die dielektrische Schicht (6) derart ausgebildet ist, dass sie zusammen mit insgesamt vorhandenen wenigstens zwei benachbarten Varistorschichten (5) und den als zwei überlappende Innenelektroden (2, 3) ausgebildeten Innenelektroden eine ESD-Entladungsstrecke bildet.

10. Elektrisches Vielschichtbauelement nach einem der Ansprüche 1 bis 9, das die Funktion eines Varistors mit integriertem ESD-Schutzbauelement aufweist.

11. Elektrisches Vielschichtbauelement nach einem der Ansprüche 1 bis 10, das eine Kapazität von weniger als 1 pF aufweist.

12. Elektrisches Vielschichtbauelement nach einem der Ansprüche 1 bis 11, das bei 1 mA Strom eine ESD-Durchbruchspannung von weniger als 20 V aufweist.

13. Elektrisches Vielschichtbauelement nach einem der Ansprüche 1 bis 12, das bei einem ESD-Puls mit einer Spannung von 8 kV eine ESD-Klemmspannung von weniger als 500 V aufweist.

14. Elektrisches Vielschichtbauelement nach einem der Ansprüche 1 bis 13, bei dem
die Öffnung (8) in der dielektrischen Schicht (6) mit einem halbleitenden Material oder einem Metall derart gefüllt ist, dass ein Pad (11) gebildet ist, das sich auf einer Oberfläche der dielektrischen Schicht (6) seitlich zu der Öffnung (8) ausbreitet.

15. Elektrisches Vielschichtbauelement nach Anspruch 14, bei dem das Pad (11) mit einem Via (10) versehen ist.

## Claims

1. Multilayer electrical component having
- a main body (1) with external electrodes (2, 2'),
- internal electrodes (3, 4) that are each connected to an external electrode (2, 2') in an electrically conductive manner,
- a ceramic varistor layer (5) that is provided with one of the internal electrodes (3), and
- a dielectric layer (6) adjoining the varistor layer (5),
- wherein the internal electrodes (3, 4) are arranged on mutually opposite sides of the dielectric layer (6), and
- wherein the dielectric layer (6) has, between the internal electrodes (3, 4), at least one opening that is filled with a semiconducting material or a metal, such that the semiconducting material present in the opening (8) or the metal present in the opening (8) adjoins the varistor layer (5) in a planar manner.

2. Multilayer electrical component according to Claim 1, in which
the opening (8) is filled with semiconducting material that comprises a varistor ceramic or a resistor material.

3. Multilayer electrical component according to Claim 1, in which
the opening (8) is filled with metal, which comprises Ag, Pd, Pt or AgPd.

4. Multilayer electrical component according to one of Claims 1 to 3, in which
a further layer (7) is arranged on that side of the dielectric layer (6) that is remote from the varistor layer (5), said further layer (7) being in the form of a ceramic varistor layer and being provided with one of the internal electrodes (4).

5. Multilayer electrical component according to one of Claims 1 to 4, in which
the dielectric layer (6) comprises ZrO₂, a ZrO₂-glass composite, AlOₓ, an AlOₓ glass, MgO or an MgO glass.

6. Multilayer electrical component according to one of Claims 1 to 5, in which
the main body (1) has covering assemblies (9, 9') that each comprise at least one further dielectric layer.

7. Multilayer electrical component according to one of Claims 1 to 6, in which
the internal electrodes (3, 4) are connected to the external contacts (2, 2') via vias (10).

8. Multilayer electrical component according to one of Claims 1 to 7, in which
the external contacts (2, 2') are in the form of a land grid array (LGA) or ball grid array (BGA).

9. Multilayer electrical component according to one of Claims 1 to 8, in which
the dielectric layer (6) is configured such that, together with at least two adjacent varistor layers (5) that are present as a whole and the internal electrodes configured as two overlapping internal electrodes (2, 3), it forms an ESD discharge section.

10. Multilayer electrical component according to one of Claims 1 to 9, which has the function of a varistor with an integrated ESD protective component.

11. Multilayer electrical component according to one of Claims 1 to 10, which has a capacitance of less than 1 pF.

12. Multilayer electrical component according to one of Claims 1 to 11, which has, at a current of 1 mA, an ESD breakdown voltage of less than 20 V.

13. Multilayer electrical component according to one of Claims 1 to 12, which, in the case of an ESD pulse with a voltage of 8 kV, has an ESD clamping voltage of less than 500 V.

14. Multilayer electrical component according to one of Claims 1 to 13, in which
the opening 8) in the dielectric layer (6) is filled with a semiconducting material or a metal such that a pad (11) is formed that spreads over a surface of the dielectric layer (6) laterally to the opening (8) .

15. Multilayer electrical component according to Claim 14, in which the pad (11) is provided with a via (10) .

## Revendications

1. Composant multicouche électrique, comprenant
- un corps de base (1) muni d'électrodes externes (2, 2'),
- des électrodes internes (3, 4) qui sont reliées de manière électriquement conductrice respectivement à une électrode externe (2, 2'),
- une couche de varistance (5) en céramique qui est pourvue de l'une des électrodes internes (3), et
- une couche diélectrique (6) adjacente à la couche de varistance (5),
- les électrodes internes (3, 4) étant disposées sur des côtés mutuellement opposés de la couche diélectrique (6) et
- la couche diélectrique (6) possédant au moins une ouverture (8) entre les électrodes internes (3, 4), laquelle est remplie d'un matériau semiconducteur ou d'un métal, de sorte que le matériau semiconducteur présent dans l'ouverture (8) ou le métal présent dans l'ouverture (8) jouxte à plat la couche de varistance (5).

2. Composant multicouche électrique selon la revendication 1, avec lequel l'ouverture (8) est remplie d'un matériau semiconducteur qui comporte une céramique de varistance ou un matériau résistif.

3. Composant multicouche électrique selon la revendication 1, avec lequel l'ouverture (8) est remplie de métal qui comporte de l'Ag, du Pd, du Pt ou de l'AgPd.

4. Composant multicouche électrique selon l'une des revendications 1 à 3, avec lequel, sur le côté de la couche diélectrique (6) qui est à l'opposé de la couche de varistance (5) est disposée une couche supplémentaire (7) qui est réalisée sous la forme d'une couche de varistance en céramique et est pourvue de l'une des électrodes internes (4).

5. Composant multicouche électrique selon l'une des revendications 1 à 4, avec lequel la couche diélectrique (6) comporte du ZrO₂, un composite de ZrO₂ et de verre, de l'AlOₓ, un verre-AlOₓ, du MgO ou un verre-MgO.

6. Composant multicouche électrique selon l'une des revendications 1 à 5, avec lequel le corps de base (1) possède des paquets de recouvrement (9, 9') qui comportent respectivement au moins une couche diélectrique supplémentaire.

7. Composant multicouche électrique selon l'une des revendications 1 à 6, avec lequel les électrodes internes (3, 4) sont reliées aux contacts externes (2, 2') par le biais de trous d'interconnexion (10).

8. Composant multicouche électrique selon l'une des revendications 1 à 7, avec lequel les contacts externes (2, 2') sont réalisés sous la forme d'un boîtier à matrice de plots (LGA) ou d'un boîtier à matrice de billes (BGA).

9. Composant multicouche électrique selon l'une des revendications 1 à 8, avec lequel la couche diélectrique (6) est configurée de telle sorte que conjointement avec au moins deux couches de varistance (5) voisines qui sont présentes en tout et les électrodes internes réalisées sous la forme de deux électrodes internes (2, 3) qui se chevauchent, elle forme un trajet de décharge d'ESD.

10. Composant multicouche électrique selon l'une des revendications 1 à 9, qui possède la fonction d'une varistance avec composant de protection ESD intégré.

11. Composant multicouche électrique selon l'une des revendications 1 à 10, qui présente une capacité inférieure à 1 pF.

12. Composant multicouche électrique selon l'une des revendications 1 à 11, qui, à un courant de 1 mA, présente une tension de claquage ESD inférieure à 20 V.

13. Composant multicouche électrique selon l'une des revendications 1 à 12, qui, en présence d'une impulsion ESD d'une tension de 8 kV, présente une tension aux bornes ESD inférieure à 500 V.

14. Composant multicouche électrique selon l'une des revendications 1 à 13, avec lequel l'ouverture (8) dans la couche diélectrique (6) est remplie avec un matériau semiconducteur ou un métal de telle sorte qu'une pastille (11) est formée, laquelle s'élargit latéralement par rapport à l'ouverture (8) sur une surface de la couche diélectrique (6).

15. Composant multicouche électrique selon la revendication 14, avec lequel la pastille (11) est pourvue d'un trou d'interconnexion (10).
